# EUROPÄISCHE PATENTSCHRIFT

(11) **EP 0 741 001 B1**
(45) Veröffentlichungstag und Bekanntmachung des Hinweises auf die Patenterteilung: **06.02.2002**
(21) Anmeldenummer: 96105837.7
(22) Anmeldetag: 13.04.1996
(51) Int. Cl.: B30B 15/14, B30B 15/00

(54) **Präge-Druck- und Stanzmaschine**
Stamping, printing and punching machine
Estampeuse, imprimeuse et poinçonneuse

(30) Priorität: 04.05.1995 CH 27995
(43) Veröffentlichungstag der Anmeldung: 06.11.1996
(73) Patentinhaber: Gietz AG, 9202 Gossau (CH)
(72) Erfinder: Gietz, Hanspeter, 9202 Gossau (CH); Rösli, Manfred, 9100 Herisau (CH); Bänziger, Heinz, 9202 Gossau (CH)
(74) Vertreter: Frei, Alexandra Sarah

(56) Entgegenhaltungen:
- EP-A- 0 367 035
- EP-A- 0 459 224
- EP-A- 0 569 603
- EP-A- 0 596 697

## Beschreibung

Die Erfindung betrifft eine Präge-Druck- und Stanzmaschine gemäss Oberbegriff des unabhängigen Patentanspruchs. Aus der EP 596 697 ist eine hydraulische Blechpresse mit automatischer hydraulischer Drucksteuerung zur Verformung von Karosserieblechen bekannt. Hier erfolgt die Steuerung des Pressendrucks durch vier hydraulische Zylinder in den vier Ecken der Presse, wobei die Druckwerte mittels vier Sensoren unabhängig voneinander automatisch gesteuert werden können. Solche langsame hydraulische Pressen mit relativ grober hydraulischer Drucksteuerung können jedoch die Anforderungen schneller hochpräziser Prägedruckmaschinen absolut nicht erfüllen.

Andererseits sind Prägedruckmaschinen mit präzisen mechanischen Pressen bekannt, welche jedoch keine automatische Druckkraft-steuerung aufweisen. Bei derartigen Prägedruckmaschinen sind Druckkraftmessungen meist nur an einer Stelle der Maschine und ausserhalb der Prägedruckfläche bekannt. Dies erfordert einerseits aufwendige Umrechnungen je nach Lage der Clichés zur Abschätzung der Druckkräfte auf der Prägebildfläche. Überdies sind diese Kraftmessungen ungenau und unzuverlässig. Einflüsse, welche den Arbeitsdruck verändern und damit die Druckqualität verschlechtern, können deshalb nicht gut erfasst und deren Veränderung im Laufe eines Arbeitsvorgangs noch weniger kompensiert werden. Ungleichmässige Druckverteilungen auf der Prägedruckfläche können nicht erfasst werden.

Es ist daher Aufgabe der vorliegenden Erfindung, eine Präge-Druck- und Stanzmaschine zu schaffen, welche eine genaue Erfassung der Druckkräfte und damit auch die Einstellung einer optimalen Prägequalität ermöglicht und welche vor allem die negativen Einflüsse und Veränderungen während des Betriebs automatisch möglichst weitgehend kompensieren kann, so dass konstante höchste Qualität erreicht wird.

Diese Aufgabe wird gelöst durch eine erfindungsgemässe Präge-Druck- und Stanzmaschine nach Anspruch 1. Die Anordnung mehrerer Drucksensoren um die Präge-Druckfläche herum ermöglicht eine genaue Druckkraftbestimmung und Überwachung. Die Kombination von mechanischer Präzisionspresse mit der mechanischen Positioniervorrichtung mit gesteuertem Verschiebeantrieb, mit dem Drucksteuerprogramm und mit Druckkraftsteuerung durch mechanische Verschiebung der Positioniervorrichtung in sehr kleinen Schritten in Y Richtung ermöglicht es, optimale Arbeitsdrücke einzustellen und diese auch unter negativen Einflüssen während des Betriebs konstant und optimal einzuhalten, so dass konstante höchste Prägequalität erreicht wird.

Die abhängigen Ansprüche betreffen vorteilhafte Weiterbildungen der Erfindung, welche deren Funktion weiter automatisieren, verbessern sowie einfacher und zuverlässiger machen. Besondere Vorteile liegen in der automatischen Ausführung von Arbeitsgängen wie Touchieren, Arbeitsdruck konstant halten und fast beliebige programmierbare Drucksollwertverläufe fahren zu können. Die erfindungsgemässe Maschine ermöglicht das Einhalten von Sicherheits- und Grenzwerten wie auch die Erfassung von ungleichmässiger, exzentrischer Druckverteilung auf der Prägedruckfläche. Vor allem aber können die verschiedenen variablen Einflüsse auf den Arbeitsdruck, welche die Qualität verschlechtern, z.B. infolge thermischer Einflüsse oder zunehmender, bleibender Verformung bzw. Dickenänderung der Zurichtung und infolge Schwankungen der Papierdicke, weitgehend kompensiert werden. Damit ist höchstmögliche und konstante Prägequalität mit minimalem Bedienungsaufwand und bei grösstmöglicher Sicherheit erreichbar.

Im folgenden wird die Erfindung anhand von Beispielen und Figuren weiter erläutert. Es zeigen:
- Fig. 1a: eine erfindungsgemässe Maschine
- Fig. 1b, 2: Anordnungen von Druckkraft-Sensoren und exzentrische Belastungen
- Fig. 3: ein Schaltschema der Maschine
- Fig. 4: Druckkraft-Verschiebungs-Charakteristiken X(Y)
- Fig. 5: Beispiele verschiedener Druckkraftwerte
- Fig. 6: verschiedene Einflüsse auf die Druckkraft-Verschiebungs-Charakteristiken
- Fig. 7: Beispiele zeitlicher Druckkraftverläufe X(t)
- Fig. 8: programmierbare Sollwertverläufe der Druckkraft XX(t)

Fig. 1a zeigt in Seitenansicht eine erfindungsgemässe Präge-Druck- und Stanzmaschine 1 mit einem Pressenoberteil 3, welcher von Seitenträgern 6 gehalten ist, mit einem oberen Träger 5, einer Positionier- oder Verschiebevorrichtung 10 und einem Pressenkopf 9. Dieser Kopf 9 trägt eine Werkzeug- oder Clichéplatte 4 mit einer Heizung 7, welche z.B. mehrere, einzeln regulierbare Heizzonen umfasst.
Ein Pressenunterteil 19 weist hier einen Kniehebel-Mechanismus mit vier Kniehebelpaaren 17 auf, welche einen Pressentisch 13 um einen Hub H von z.B. 80 mm auf und ab bewegen. Auf dem Tisch 13 ist eine Gegendruck- oder Zurichtplatte 14 angebracht, deren Fläche die Prägedruckfläche F bildet (d.h. die maximal nutzbare Prägefläche). Auf der Werkzeugplatte 4 sind Clichés 8 angebracht, deren Flächen die Prägebildfläche FC definieren (siehe Fig. 1b und 2). Auf der Zurichtplatte 14 wird eine den Clichés 8 angepasste Zurichtung 15 eingelegt, welche z.B. aus einer 1 - 2 mm dicken gewebeverstärkten Kunststoff-Platte, aus Hartschichtstoff, z.B. Pertinax, oder auch aus weniger hartem Material wie Presspan oder unverstärktem Kunststoff besteht. Dabei werden Material und Schichtstärke den Clichés und dem Prägegut angepasst. Durch lokales Unterlegen dünner Papierschichten, von z.B. 20 um Stärke, wird die Zurichtung in bekannter Art auf optimale Prägequalität eingestellt.

Der optimale Prägedruck, bzw. die Prägedruckkraft X wird durch Verschiebung der Positionierungsvorrichtung 10 in Y-Richtung eingestellt. Als Antrieb 20 dient ein geregelter Verstellmotor, z.B. ein Servomotor mit Inkrementalgeber und eine zugeordnete Motorsteuerung 21. Die Verschiebung Y erfolgt über eine Transmission 16 auf eine Spindel 12, welche einen Verschiebekeil 11 bewegt. Der maximal mögliche Verschiebebereich von Y beträgt z.B. 4 mm, welcher es ermöglicht, unterschiedliche Schichtdicken von Zurichtung und Prägegut auszugleichen.

Wie in Figur 1b als Teildarstellung der Maschine 1 von oben gesehen dargestellt ist, werden mehrere Druckkraftsensoren S1 bis S4 oder S5 bis S8 um das Zentrum Z der Prägedruckfläche F der Platte 14 herum angeordnet. Die Druckkraftmessung erfolgt z.B. durch Dehnungsmesselemente wie Dehnungsmessstreifen (DMS) oder Piezoelemente, welche auf geeigneten, unter Last deutliche Dehnungen erfahrenden Chassiselementen der Maschine angebracht sind. Als Beispiel sind hier Dehnungsmessstreifen S1 bis S4 an den Seitenträgern 6 angebracht. Diese könnten auch am Pressenkopf 9 angebracht sein. Die Druckkräfte können aber auch mit Druckmessdosen S5 bis S8 erfasst werden, welche z.B. in den vier Ecken je unter einem Kniehebel 17 angeordnet sind, wie in Fig. 1a gezeigt ist. Durch diese rechteckförmige Anordnung der Kraftmesssensoren S1 bis S4 oder S5 bis S8 um das Zentrum Z der Präge-druckfläche F herum ist es möglich, exzentrische Belastungen durch die Prägebildfläche FC, d.h. durch die Lage der Clichés 8, gut zu erfassen und zu überwachen.

Figur 2 zeigt dazu ein weiteres Beispiel mit einer dreieckförmigen Anordnung der Sensoren S9 bis S11 und einer exzentrischen Anordnung der Clichés bzw. der Prägebildflächen FC1 und FC2, welche eine stärkere Belastung auf der Seite des Sensors S9 ergeben. Durch Erfassung und Überwachung von ungleichmässigen Belastungen können vor allem auch Beschädigungen der Presse vermieden werden. So kann jedem einzelnen Sensor als maximal zulässiger Wert ein Sicherheitswert XMi zugeordnet und dessen Einhaltung überwacht werden. Aus den Messwerten der Sensoren S1 bis S4, d.h. aus den Teildruckkräften XSi, (z.B. nach Fig. 1a) wird durch Superposition die Gesamtdruckkraft X bestimmt: X = XS1 + XS2 + XS3 + XS4. Als maximal zulässige Werte für eine gegebene Maschine wird z.B. ein Sicherheitswert XM = 1500 kN fest eingestellt, sowie für jeden Einzelsensor ein Sicherheitswert XMi = 450 kN. Im Betrieb müssen immer alle Sicherheitswerte XM und XMi eingehalten werden.

Figur 3 zeigt ein Schaltschema der erfindungsgemässen Maschine mit Druckkraftaufnehmern S1 bis S4, welche mit der Drucksteuerung 30 bzw. der Maschinensteuerung 2 verbunden sind. Der Positionier-Servomotor 20 mit Motorsteuerung 21 ist ebenfalls mit der Maschinensteuerung 2 und der Drucksteuerung 30 verbunden. Zum Bedienungs- und Anzeigegerät 40, welches z.B. als Touch Screen ausgebildet ist, erfolgt eine bidirektionale Kommunikation mit den Steuerungen 30 und 2 . Ein weiterer Ausgang 35 kann zusätzlich vorgesehen sein zur bidirektionalen Verbindung mit einem externen Rechner, z.B. mit einem PC, zur Ausgabe von Betriebsdaten und zur Eingabe zusätzlicher Funktionen.

Figur 4 zeigt eine für eine bestimmte Zurichtung gültige Charakteristik X1(Y), d.h. die in Funktion der Verschiebung Y durch die Presse am Prägegut erzeugte Druckkraft X1. Diese Charakteristik kann automatisch gefahren und aufgenommen werden, wenn im Steuerprogramm z.B. folgende Funktion eingegeben ist:

Verschiebung Y in Funktion der Zeit linear erhöhen bis der Druckkraftwert X1 einen gegebenen Wert Xmax erreicht hat.

Diese Charakteristik X(Y) ist natürlich von den Clichés und der Zurichtung (Materialart, Dicke und Grösse) abhängig, d.h. sie charakterisiert diese Zurichtung und diesen bestimmten Prägevorgang. Im Laufe des Betriebs verändert sich diese Charakteristik X(Y) einer gegebenen Zurichtung allmählich z.B. von der Kurve X1(Y) im Anfangszustand zu der Kurve X2(Y) nach einer bestimmten Laufzeit, weil die Zurichtung abgenützt bzw. immer mehr zusammengedrückt wird im Laufe einer Prägearbeit. Dies muss durch eine entsprechend grössere Verschiebung Y kompensiert werden, um wieder den gleichen Druckkraftwert X, z.B. den Arbeitswert XA zu erreichen: von YA1 nach YA2 mit YA2 = YA1 + Y12
Es muss also der Kopf 9 um den Bereich Y12 nachgestellt werden.

Weitere Einflüsse, welche eine Veränderung oder eine Verschiebung der Charakteristiken X(Y) bewirken, werden anhand von Fig. 6 diskutiert.

Figur 5 zeigt den Verlauf von Druckmesssignalen in Funktion der Zeit t: X1(t). Über einen Maschinenzyklus von 360°, bei dem die Kniehebelpresse einen Hub H ausführt, steht die Presse nur während ca. 20° - 25° unter Druck (Bereich Auf-Druck, on-press). Während der ganzen restlichen Zeit von 335°-340° übt die Presse keinen Druck aus (X = 0, Bereich Ab-Druck, off-press). Der Druckverlauf weist ein breites Maximum im oberen Totpunkt OT auf. Die Verschiebung in Y durch die Verstellvorrichtung 10 erfolgt immer ohne Druck (d.h. im Bereich Ab-Druck). Während dieser Zeit werden auch die Nullpunkte der Sensorwerte nachgestellt (Abgleich einer Nullpunktdrift der Messsignale, z.B. infolge thermischer Einflüsse auf die Sensoren). Bei jedem Pressenhub wird so die effektiv ausgeübte Druckkraft X als Differenz der Messwerte zwischen oberem Totpunkt OT und dem Ab-Druck-Bereich bestimmt. Auch für diese Abgleichung der Nullpunktdrift der Sensormesssignale kann ein bestimmter Toleranzbereich vorgesehen und überwacht werden: Systemgrenzwerte des Nullpunkts, bei deren Überschreitung Fehlermeldungen erfolgen.

Die als Beispiele gezeigten Druckkraftverläufe X1, X2, X3, X4(t) - entsprechend unterschiedlichen Verschiebewerten Y1, Y2, Y3, Y4 - illustrieren verschiedene Prägezyklen.

Hier entspricht X1 dem Arbeitswert XA, bei welchem die optimale Prägequalität erreicht wird. Diesem Arbeitswert XA ist eine einstellbare und wählbare Toleranz +XT, -XT zugeordnet.
Die Kurve mit Druckkraftwert X2 liegt hier unterhalb des Toleranzbereichs XA - XT,
der Wert X3 liegt über dem Toleranzbereich XA + XT
und die Kurve mit Druckkraftwert X4 entspricht dem Sicherheitswert XM, d.h. dem maximal zulässigen Pressendruck.

Der Toleranzwert XT ist z.B. zwischen 10 - 100 kN einstellbar. Dieser Toleranzbereich kommt jedoch nur zur Anwendung, wenn nicht im Betriebsmodus - "REG" = Arbeitswert automatisch konstant halten - gefahren wird; denn dort wird weit innerhalb dieses Toleranzbereichs XT mit einer viel kleineren Regeldifferenz DX geregelt (siehe Fig. 7).

Figur 6 illustriert verschiedene Einflüsse, welche zeitliche Veränderungen der Charakteristik Y(X) (Fig. 4), bzw. Veränderungen von Schwellwerten Y0(t) und Arbeitswerten YA(t) für gegebene konstante Druckkraftwerte X0 und XA bewirken: Dies wird mit den Kurven Ytemp, Yzu und Ypap dargestellt.

Beim Aufheizen der Maschine treten unterschiedliche thermische Dehnungen auf, welche entsprechende Veränderungen des Abstands zwischen Werkzeugplatte 4 und Zurichtplatte 14 ergeben. Dies zeigt die Kurve Ytemp.

Kontinuierlich fortschreitende Abnützung und bleibendes Zusammendrücken der Zurichtung 15 bewirkt z.B. einen Verlauf gemäss Kurve Yzu. Wenn die Zurichtung verändert wird (der Y-Wert nachgestellt wird), resultiert eine verschobene Kurve Yzu2.

Einen weiteren Einfluss auf die Verschiebewerte Y0 bzw. YA(t) ergeben Schwankungen der Papierdicke, wie dies die Kurve Ypap illustriert. Die Superposition all dieser Einflüsse Ytemp, Yzu, Ypap usw. ergibt letztlich die resultierende zeitliche Gesamtänderung der Charakteristik X(Y). Dies entspricht z.B. der Kurve X6(t) in Fig. 7.

Mit der erfindungsgemässen Maschine sind die verschiedensten Betriebsarten möglich. Diese sind als Funktionen im Drucksteuerprogramm 30 gespeichert und können über das Bedienungs- und Anzeigegerät 40 angewählt, oder auch über den Ausgang 35 extern eingegeben werden. Damit können auch die verschiedensten Betriebsparameter bezüglich eines Prägedruckauftrags sowie Grenzwerte, Toleranzen, Schaltwerte und programmierte Sollwertverläufe (siehe Fig. 8) eingegeben, bzw. neu programmiert werden.

Ein praktisch wichtiges Beispiel ist die automatische Ausführung einer Betriebsart bzw. -funktion "TOUCH" = touchieren: Die Presse wird dazu in den oberen Totpunkt OT gebracht und angehalten. Die Druckmessung erfolgt hier kontinuierlich und nicht mehr zyklisch wie während dem normalen Betrieb der Maschine im Modus "RUN" (siehe Fig. 5). In dieser Lage OT wird nun die Verstellvorrichtung 10 automatisch verschoben, d.h. Y wird erhöht, bis ein Druckanstieg gemessen wird. Wenn ein minimaler einstellbarer DruckSchwellwert X0 erreicht ist, wird die Verschiebung Y gestoppt und der entsprechende Wert Y0, d.h. diese Position, abgespeichert. Dies ist in Fig. 4 gezeigt. Der Druckschwellwert beträgt z.B. X0 = 5 - 10 kN, d.h. rund 1% des Arbeitswerts XA.

Eine besonders wichtige Funktion "REG" besteht darin, den Arbeitswert XA, d.h. die optimale Druckkraft für höchste Qualität eines gegebenen Druckauftrags automatisch und genau konstant zu halten. Dazu wird durch Variation der Druckkraft X zuerst der Arbeitswert bestimmt, welcher ein optimales Prägebild ergibt. Dieser Wert wird als Arbeitswert X = XA definiert und fixiert. Dann wird die Funktion "REG" angewählt, womit dieser Arbeitswert XA im folgenden automatisch konstant, d.h. innerhalb einer engen Regeldifferenz DX, gehalten wird.

Dieser Ablauf erfolgt z.B. nach folgendem Schema "REG":

Wenn die Druckmessung auf "RUN" Betrieb gestellt
und die Taste "REG" gedrückt
und die Y-Verstellung freigegeben ist,
dann wird der Sollwert Xsoll = XA mit dem Istwert = Mittelwert Xm verglichen:
Wenn die Abweichung Xm - XA grösser ist als die Regeldifferenz DX, dann erfolgt eine Nachstellung von Y um einen Nachstellschritt DY.
Zusätzlich wird geprüft, ob der Nachstellbereich YN überschritten ist, worauf allfällig ein Signal ausgegeben und die Maschine gestoppt wird.
Anschliessend erfolgt eine neue Mittelwertbildung Xm.

Um ein unnötiges ständiges Hin- und Her-Regeln zu vermeiden, wird der Istwert der Regelung vorzugsweise laufend als Mittelwert Xm aus den n-letzten Druckkraftmessungen bestimmt. Es ist z.B. n = 5 gewählt, womit der Mittelwert
Xm = 1/5 der Summe der letzten fünf Messwerte X beträgt.

Die Regeldifferenz DX beträgt z.B. 5 - 10 kN und der Reglungs-Nachstellschritt DY z.B. 1 - 2 u.

Zur weiteren Überwachung eines Prägeauftrags kann ein Nachstellbereich YN gewählt und eingegeben werden von z.B. YN = 0.1 mm. Sobald die automatische Nachführung von Y diesen Wert erreicht (d.h. z.B. YA1 + YN in Fig. 4), so wird ein Signal ausgegeben und die Maschine allfällig gestoppt. Dann kann der Bediener entscheiden, ob er über diesen Nachstellbereich YN hinaus weiterfahren soll - durch Vorgabe eines neuen zweiten Nachstellbereichs von z.B. 0.05 bis 0.1 mm - oder ob die Zurichtung geändert und neu gestartet werden soll.

Eine weitere wichtige Sicherheitsfunktion wird mit der Betriebsart "automatisches Ab-Druck fahren" erreicht. Dabei wird der Bogeneinlauf in die Presse überwacht. Wenn kein einlaufender Bogen festgestellt wird, so wird die Verschiebevorrichtung 10 sofort in Richtung -Y, um z.B. 1 mm, zurückgefahren (gemäss Pfeil R in Fig. 4), bevor der nächste Hub der Kniehebelpresse erfolgt. Damit wird vermieden, dass die Zurichtung 15 verprägt wird, wenn kein Bogen einläuft.

Die Vorteile dieser automatischen Regelung des Arbeitswerts werden mit Fig. 7 weiter illustriert, welche verschiedene zeitliche Druckkraftverläufe X(t) zeigt. Wie oben erläutert, verläuft die Kurve X5(t) nach Modus "REG" in einem engen Regelbereich zwischen einem oberen Grenzwert XA + DX und einem unteren Grenzwert XA - DX. Hier wird auf konstanten Druck geregelt.

Demgegenüber zeigt die Kurve X6(t) den Druckkraftverlauf, wenn die Verschiebung Y konstant gehalten wird. Die zu Fig. 6 erläuterten Einflüsse, bzw. Änderungen von Y durch Temperatur, Zurichtung und Papierdicke, ergeben eine entsprechende, deutliche Veränderung der resultierenden Druckkraft X6(t) bei konstant gehaltener Verschiebung Y. Diese Einflüsse mussten bisher vom Bediener der Maschine laufend überwacht und periodisch von Hand durch Nachführung der Verschiebung Y kompensiert werden, was der Kurve X7(t) entspricht. Dies war sehr aufwendig und überdies ungenau, so dass praktisch eben nur eine effektiv gefahrene Kurve X7(t) mit deutlich schwankenden Druckkraft-Werten erreicht wurde.
Die resultierende Prägedruckqualität wird natürlich gemäss der neuen Kurve X5(t) mit automatischer Konstantregelung wesentlich besser als gemäss bisheriger erreichbarer Kurve X7(t). Überdies können mit den automatischen Funktionen und Kontrollen der erfindungsgemässen Maschine auch noch Bedienungsfehler vermieden werden.

Der gefahrene Druckkraftverlauf X(t) kann jedoch nicht nur automatisch konstant gehalten werden gemäss Kurve "REG", sondern er kann im Prinzip auch nach beliebigen vorgebbaren Sollwertverläufen der Druckkraft XX(t) durch entsprechende Nachführung der Verschiebung Y geregelt werden. Dazu illustriert die Figur 8 zwei Beispiele. Die Kurve XX1 zeigt einen raschen Anstieg, gefolgt von einer langsamen Abnahme und schliesslich mündend in konstante Druckkraft gemäss. Betriebsart "REG". Gemäss Kurve XX2 wird die Druckkraft stufenweise erhöht, z.B. ab X = 600 kN je um 20 kN bis 700 kN erreicht ist. Damit können z.B. für jede Stufe 20 gleiche Probedrucke mit der Maschine automatisch erzeugt werden. Daraus kann die beste Druckqualität optisch bestimmt und der entsprechende Druckwert als Arbeitswert XA gewählt werden.

Durch geeignete Sollwertvorgaben XX(t) oder durch gesteuerte Verschiebefunktionen Y(t) können z.B. optimale Parameter zur Charakterisierung von Prägeaufträgen automatisch, genauer und umfassender ermittelt werden.

## Patentansprüche

1. Präge-Druck- und Stanzmaschine mit einer Maschinensteuerung (2), einem Pressenoberteil (3) und einer gesteuerten Einstellvorrichtung, sowie mit einem Pressenunterteil (19) mit mehreren Drucksensoren (S1 - S4) zur Messung von Druckkräften X, welche um das Zentrum Z der Druckfläche F herum angeordnet sind, mit einem Drucksteuerprogramm mit Funktionen zur Druckkraftsteuerung und mit einem zugeordneten Bedienungs- und Anzeigegerät (40), **gekennzeichnet durch** einen Pressenoberteil mit einer Heizung (7), einer Werkzeugplatte (4) zum Befestigen von Clichés (8)
und eine mechanische Positioniervorrichtung (10), welche einen mechanischen Verschiebeantrieb (20) mit zugeordneter Motorsteuerung (21) zum vertikalen Verschieben der Werkzeugplatte in Y-Richtung aufweist,
**durch** einen Pressenunterteil mit einer mechanischen Kniehebelpresse (17) mit genau definiertem Hub (H)
und einer Gegendruckplatte (14) mit einer Zurichtung (15) als Unterlage von zu beprägenden Druckbogen,
wobei das Drucksteuerprogramm (30) vorgebbare Druckdifferenzwerte (DX) und/oder Nachstellschritte (DY) für die Regelung des Druckkraftwertes X aufweist
und wobei die Druckkraftsteuerung **durch** mechanische Verschiebung der Positioniervorrichtung (10) in Y-Richtung erfolgt.

2. Maschine nach Anspruch 1, **dadurch gekennzeichnet, dass** vier Drucksensoren (S1 - S4), je einer Ecke der Präge-Druckfläche F zugeordnet, an der Maschine angeordnet sind.

3. Maschine nach Anspruch 1, **dadurch gekennzeichnet, dass** als Drucksensoren Dehnungsmessstreifen (DMS) auf tragenden Teilen (6) des Pressenoberteils (3) angebracht sind.

4. Maschine nach Anspruch 1, **dadurch gekennzeichnet, dass** die Positioniervorrichtung einen Verschiebekeil (11) und einen geregelten Verstellmotor oder Servomotor (20) aufweist.

5. Maschine nach Anspruch 1, **dadurch gekennzeichnet, dass** das Drucksteuerprogramm (30) verschiedene am Bedienungsgerät (40) wählbare Betriebsarten (REG, TOUCH) aufweist.

6. Maschine nach Anspruch 1, **dadurch gekennzeichnet, dass** das Drucksteuerprogramm (30) eine Funktion "Touchieren" (TOUCH) aufweist.

7. Maschine nach Anspruch 1, **dadurch gekennzeichnet, dass** das Drucksteuerprogramm (30) eine Funktion "Arbeitswert konstant halten" (REG) aufweist.

8. Maschine nach Anspruch 1, **dadurch gekennzeichnet, dass** das Drucksteuerprogramm (30) eine Funktion "Druck-Sollwertverläufe (XX1, XX2) ansteuern" aufweist.

9. Maschine nach Anspruch 1, **dadurch gekennzeichnet, dass** das Drucksteuerprogramm feste oder vorgebbare Sicherheitswerte (XM, XMi), Grenzwerte und/oder Toleranzbereiche (XT) enthält.

10. Maschine nach Anspruch 1, **dadurch gekennzeichnet, dass** das Drucksteuerprogramm vorgebbare Schaltwerte (XT, DY) enthält, bei denen Sekundärfunktionen wie Maschinenstopp oder Warnsignale ausgelöst werden.

11. Maschine nach Anspruch 1, **dadurch gekennzeichnet, dass** die Drucksteuerung eine Dreipunktregelung aufweist, mit einer Regeldifferenz DX und einem Verschiebungs-Nachstellschritt DY, wobei der Ist-Wert laufend als Mittelwert Xm aus den letzten n Druck-Messungen gebildet wird.

12. Maschine nach Anspruch 1, **dadurch gekennzeichnet, dass** ein wählbarer Nachstellbereich YN einstellbar ist, dessen Erreichung ein Signal auslöst.

13. Maschine nach Anspruch 1, **dadurch gekennzeichnet, dass** die Drucksteuerung einen bidirektionalen Ausgang (35) für einen externen Rechner aufweist.

## Claims

1. Stamping, printing and punching machine with a machine control (2), a press top (3) with a controlled adjusting device, as well as with a press bottom (19) with several pressure sensors (S1 to S4) for measuring compressive forces X which are arranged around the center Z of the blocking surface F, with a pressure control program with functions for pressure force control and with an associated control and display unit (40), **characterized by** a press top with a heating (7), a block plate (4) for fastening dies (8)
and a mechanical positioning device (10) which comprises a mechanical displacement drive (20) with associated motor control (21) for vertical displacement of the block plate in Y-direction,
by a press bottom with a mechanical toggle press (17) with a precisely defined press stroke (H)
and a back pressure plate (14) and a make-ready (15) as support for sheets to be embossed,
whereby the pressure control program (30) comprises predeterminable pressure difference values (DX) and/or readjustment steps (DY) for adjustment of the compressive force value X and whereby the pessure force control is carried out by means of mechanical displacement of the positioning device (10) in Y-direction.

2. Machine according to claim 1, **characterized in that** on the machine are provided four pressure sensors (S1 to S4), each associated with one corner of the blocking surface F.

3. Machine according to claim 1, **characterized in that** as pressure sensors strain gauges (DMS) are fitted to bearing parts (6) of the press top (3).

4. Machine according to claim 1, **characterized in that** the positioning device has a displacement wedge (11) and a controlled adjusting motor or servomotor (20).

5. Machine according to claim 1, **characterized in that** the pressure control program (30) has several operating modes (REG, TOUCH) selectable on the control means (40).

6. Machine according to claim 1, **characterized in that** the pressure control program (30) has a TOUCH function.

7. Machine according to claim 1, **characterized in that** the pressure control program (30) has a "keep operating value constant" function (REG).

8. Machine according to claim 1, **characterized in that** the pressure control program (30) has a "pressure desired value distributions (XX1, XX2) control" function.

9. Machine according to claim 1, **characterized in that** the pressure control program contains fixed or predeterminable saftey values (XM, XMi), tolerance values and/or limiting ranges (XT).

10. Machine according to claim 1, **characterized in that** the pressure control program contains predeterminable switching values (XT, DY), at which secondary functions such as machine stop or warning signals are triggered.

11. Machine according to claim 1, **characterized in that** the pressure control has a three-point control, with a control difference DX and a displacement readjustment step DY, the actual value being constantly formed as a mean value Xm from the last n pressure measurements.

12. Machine according to claim 1, **characterized in that** a selectable readjustment range YN can be set and when reached initiates a signal.

13. Machine according to claim 1, **characterized in that** the pressure control has a bidirectional output (35) for an external computer.

## Revendications

1. Machine d'emboutissage sous pression et d'estampage, comportant une commande de machine (2), une partie supérieure de presse (3) et un dispositif d'ajustement asservi ainsi qu'une partie inférieure de presse (19) présentant plusieurs capteurs de pression (S1 - S4) pour la mesure des forces de poussée X disposés autour du centre Z de la surface de poussée F, avec un programme de commande de pression présentant des fonctions de commande de la force de poussée et un appareil associé de service et d'affichage (40), **caractérisée par**
une partie supérieure de presse dotée d'un chauffage (7), d'une plaque d'outil (4) pour la fixation de clichés (8), par un dispositif mécanique de positionnement (10) qui présente un entraînement mécanique de coulissement (20) avec une commande de moteur (21) associée pour le coulissement vertical de la plaque d'outil dans la direction Y,
par une partie inférieure de presse dotée d'une presse mécanique à genouillère (17) présentant une course (H) définie avec précision et une plaque de contre poussée (14) avec un dispositif (15) servant d'appui pour des feuilles d'impression à emboutir, le programme (30) de commande de la pression présentant des valeurs prédéterminées de différence de pression (DX) et/ou des étapes d'ajustement (DY) pour la régulation de la valeur X de la force de poussée, la commande de la force de poussée s'effectuant par le coulissement mécanique du dispositif de positionnement (10) dans la direction Y.

2. Machine selon la revendication 1, **caractérisée en ce que** quatre capteurs de pression (S1 - S4) sont disposés sur la machine, chacun associé à un coin de la surface F de poussée d'emboutissage.

3. Machine selon la revendication 1, **caractérisée en ce que** comme capteurs de pression, des rubans de mesure d'allongement (DMS) sont installés sur des parties portantes (6) de la partie supérieure (3) de la presse.

4. Machine selon la revendication 1, **caractérisée en ce que** le dispositif de positionnement présente un coin de coulissement (11) et un moteur d'ajustement régulé ou un servomoteur (20).

5. Machine selon la revendication 1, **caractérisée en ce que** le programme (30) de commande de poussée présente différents modes de fonctionnement (REG, TOUCH) sélectionnables sur l'appareil de service (40).

6. Machine selon la revendication 1, **caractérisée en ce que** le programme (30) de commande de poussée présente une fonction "toucher" (TOUCH).

7. Machine selon la revendication 1, **caractérisée en ce que** le programme (30) de commande de poussée présente une fonction "maintenir constante la valeur de travail" (REG).

8. Machine selon la revendication 1, **caractérisée en ce que** le programme (30) de commande de poussée présente une fonction "commander l'évolution de la valeur de consigne de poussée (XX1, XX2)".

9. Machine sera la revendication 1, **caractérisée en ce que** le programme de commande de poussée contient des valeurs de sécurité (XM, XMi), des valeurs limite et/ou des plages de tolérance (XT) fixes ou prédéterminables.

10. Machine selon la revendication 1, **caractérisée en ce que** le programme de commande de poussée contient des valeurs prédéterminables de commutation (XT, DY) pour lesquelles des fonctions secondaires telles que l'arrêt de la machine ou des signaux d'alarme sont déclenchées.

11. Machine selon la revendication 1, **caractérisée en ce que** la commande de poussée présente une régulation à trois points avec une différence de réglage DX et une étape d'ajustement du coulissement DY, la valeur effective étant formée en permanence comme valeur moyenne Xm des n dernières mesures de poussée.

12. Machine selon la revendication 1, **caractérisée en ce qu'**une plage d'ajustement sélectionnable YN peut être établie et déclenche un signal lorsqu'elle est atteinte.

13. Machine selon la revendication 1, **caractérisée en ce que** la commande de poussée présente une sortie bidirectionnelle (35) pour un calculateur externe.
